# EUROPÄISCHE PATENTSCHRIFT

(11) **EP 2 624 717 B1**
(45) Veröffentlichungstag und Bekanntmachung des Hinweises auf die Patenterteilung: **01.10.2014**
(21) Anmeldenummer: 11745972.7
(22) Anmeldetag: 17.08.2011
(51) Int. Cl.: A43B 13/18

(54) **Laufsohle**
Outsole
Semelle d'usure

(30) Priorität: 07.10.2010 CH 16352010
(43) Veröffentlichungstag der Anmeldung: 14.08.2013
(73) Patentinhaber: Glide'n Lock AG, 8803 Rüschlikon (CH)
(72) Erfinder: BRAUNSCHWEILER, Hans, Georg, CH-8803 Rüschlikon (CH)
(74) Vertreter: Rentsch Partner AG
(86) Internationale Anmeldenummer: PCT/EP2011/064186
(87) Internationale Veröffentlichungsnummer: WO 2012/045512

(56) Entgegenhaltungen:
- WO-A1-03/103430
- WO-A1-2006/089448
- FR-A1- 2 695 809
- JP-A- 5 309 001
- US-A1- 2008 201 992

## Beschreibung

### TECHNISCHES GEBIET

Die vorliegende Erfindung betrifft eine Laufsohle, bei welcher im Fersen- und im Ballnbereich mehrere Elemente gegenüber einer sie jeweils allseitig umgebenden Stoppfläche nach unten vorstehen, welche Elemente durch die beim Laufen auf sie einwirkenden Kräfte bis in Flucht mit der Stoppfläche vertikal und/oder nach allen Seiten horizontal verformbar sind.

### STAND DER TECHNIK

Elastisch nachgiebige Laufsohlen sind in grosser Anzahl in verschiedensten Ausbildungen bekannt, wobei elastische Materialien mit den unterschiedlichsten Härten eingesetzt werden. Bekannt sind auch Laufsohlen mit eingelagerten Luft- oder Gelpolstern. Sie sollen die beim Laufen auftretenden Belastungen abfedern und dadurch den Bewegungsapparat des Läufers, insbesondere dessen Gelenke, schonen und auch ein angenehmes Laufgefühl vermitteln.

Die meisten derzeit im Handel erhältlichen Laufschuhe weisen Federcharakteristiken auf, die eine Federung primär in vertikaler Richtung bzw. in Richtung senkrecht zur Lauffläche unter Kompression der Sohle erlauben, die in horizontaler bzw. tangentialer Richtung jedoch relativ steif sind und insofern bei schrägem und etwas schiebendem Auftreten nicht genügend nachgeben. Letzteres dürfte seinen Grund u.a. darin haben, dass eine grössere Verformbarkeit der Sohle in horizontaler Richtung eine Art Schwimmeffekt erzeugen würde, der sich negativ auf die Standfestigkeit und Standsicherheit des Läufers auswirken würde. Auch würde der Läufer bei jedem Schritt ein gewisses Stück an Wegstrecke verlieren, da sich die Sohle beim Abstossen von Auftrittspunkt jeweils erst in der entgegengesetzten Richtung wie beim Auftreten etwas verformen wurde In gewissem Ausmass tritt der Schwimmeffekt bei den handelsüblichen Sportschuhen natürlich bereits auf Um diesen Effekt zu vermeiden, ist bei den meisten dieser Sportschuhe der vordere Bereich der Sohle, von der üblicherweise die Abstossung erfolgt, retativ hart und unnachgiebig ausgebildet

Aus WO 03/103430 sind Laufsohlen bekannt, weiche demgegenüber trotz ausgeprägter tangentialer Verformbarkeit den Schwimmeffekt vermeiden, indem sie jenseits mindestens einer kritischen Verformung in dem soweit verformten Bereich tm Wesentlichen steif gegenüber tangentialer Verformung sind Für den Läufer ergibt sich nach Erreichen der kritischen Verformung ein sicherer Stand auf dem jeweiligen Auftritts- bzw. Belastungspunkt, von dem er sich ohne Wegverlust wieder abstossen kann. In WO 03/103430 sind verschieden Ausfuhrungsbeispiele beschrieben, anhand von weichen sich das Lösungsprinzip der tangentialen Verformbarkeit der Sohle in Verbindung mit ihrer Steifigkeit jenseits der mindestens einen kritischen Verformung gut verstehen lasst

Aus WO 2006/089448 sind weiterentwickeite Ausführungsformen von Laufsohlen bekannt, welche nach dem in WO 03/103430 beschriebenen Prinzip funktionieren. Dabei werden die für den gewünschten Effekt erforderlichen Funktionalitäten, nämlich die tangentiale Verformbarkeit und die Steifigkeit gegenüber tangentialer Verformung jenseits mindestens einer kritischen Verformung, einerseits einem vertikal und horizontale verformbaren Element und andererseits einer Stoppfläche zugewiesen Diese verformbaren Elemente und die Stoppftachen sind derart angeordnet, dass beim Abrollen über den Fersen und/oder über den Ballenbereich der Laufsohle stets beide Funktionalitäten in ausreichend enger zeitlicher sowie räumlicher Beziehung zueinander zum Einsatz kommen

An Laufsohlen, die durch verschiedene Laufer länger benutzt wurden, lassen sich grosse Unterschiede hinsichtlich ihrer überwiegenden Belastung an den Abnutzungsmustern feststellen Dies rührt von unterschiedlichen, für die einzelnen Läufer charakteristischen Laufstilen her Unterschiede ergeben sich auch aus den verschiedenen Laufdistanzen So sind Kurzstreckeniaufer überwiegend sogenannte Vorderfussläufer mit Belastung praktisch nur des Ballenbereichs Langstreckenläufer landen demgegenüber meist auf der Ferse und rollen über den ganzen Fuss ab Hier unterscheidet man sogenannte Aussen- und Innenfussläufer Aussenfussläufer landen auf der Aussenseite der Ferse, rollen über den äusseren Bereich des Mittelfusses ab und stossen sich auch im äusseren Ballenbereich bzw aus dem Bereich der kleinen Zehen ab Bei den innenfussläufern ist das umgekehrt Es gibt auch Mischformen, bei denen z B. aussen gelandet, quer über den Mittelfuss abgerollt und aus dem Bereich des grossen Zehs abgestossen wird und umgekehrt Die aus WO 2006/089448 bekannten Laufsohlen können sich dadurch, dass bei ihnen eine Verformbarkeit vertikal aber auch in tangentialer Richtung nach vorn, hinten und seitwärts möglich ist, all diese verschiedenen Belastungen gut anpassen und die natürliche Bewegungen des Fusses mitmachen

### DARSTELLUNG DER ERFINDUNG

Die vorliegende Erfindung stellt sich nun die Aufgabe, Laufsohlen der eingangs genannte Art anzugeben, welche noch besser an die verschiedenen Laufstile angepasst sind

Erfindungsgemäss wird dies bei einer solchen Laufsohle durch die Merkmale des Anspruchs 1 erreicht Dabei sind bei einer Laufsohle, bei welcher im Fersen- und im Ballenbereich mehrere Elemente gegenüber einer sie jeweils allseitig umgebenden Stoppfläche nach unten vorstehen, welche Elemente durch die beim Laufen auf sie einwirkenden Kräfte bis in Flucht mit der Stoppflache vertikal und/oder nach allen Seiten horizontal verformbar sind, wenigstens zwei Gruppen von Elementen vorhanden Einerseits ist in Bezug auf die Elemente einer ersten Gruppe um mindestens 10 N mehr Kraft als in Bezug auf die Elemente einer zweiten Gruppe erforderlich, um sie durch vertikale Verformung in Flucht mit der Stoppflache zu bringen Andererseits ist in Bezug auf die Elemente der eisten Gruppe um mindestens 5N weniger Kraft als in Bezug auf die Elemente der zweiten Gruppe erforderlich um sie durch horizontale Verformung in Flucht mit der Stoppfläche zu bringen

Vorzugweise sind die Unterschiede bezüglich der aufzuwendenden Verformungskräfte sogar noch grosser, so dass in Bezug auf die Elemente der ersten Gruppe um mindestens 20 N, vorzugsweise um 30 N, mehr Kraft als in Bezug auf die Elemente der zweiten Gruppe erforderlich ist, um sie durch vertikale Verformung in Flucht mit der Stoppfläche zu bringen und so dass in Bezug auf die Elemente der ersten Gruppe um mindestens 7,5 N, vorzugsweise 10 N, weniger Kraft als in Bezug auf die Elemente der zweiten Gruppe erforderlich ist um sie durch horizontale Verformung in Flucht mit der Stoppflache zu bringen

Die Aufteilung der Elemente in zwei Gruppen mit unterschiedlichen Eigenschaften in ihrer Verformbarkeit hat den Vorteil, dass die verschiedenen Elemente je nach Laufstil des Laufers in verschiedenen Bereichen der Laufsohie angeordnet werden können, In den Bereichen der Laufsohle, in weichen der Laufer primär auftritt, wirken im Auftrittsmoment die höchsten Kräfte mit gleichzeitig grosser tangentialer Komponente Für diese Bereiche sind die Element der ersten Gruppe bevorzugt In den Bereichen der Laufsohlen, über die der Läufer abrollt und von denen er sich wieder abstösst, wirken demgegenüber regeimässig geringere Kräfte, wobei auch die tangentiale Komponente weniger ausgeprägt ist In diesen Bereichen sind die Elemente der zweiten Gruppe bevorzugt

Durch geschickte Anordnung der verschiedenen Elemente kann die Laufsohle optimal an den Laufstil des Läufers angepasst werden So können die Elemente der ersten Gruppe im Fersenbereich und die Element der zweiten Gruppe im Ballenbereich überwiegen Die Elemente der ersten Gruppe können im Fersen- und im Ballenbereich jeweils überwiegend innenseitig oder überwiegend aussenseitig angeordnet sein Oder die Elemente der ersten Gruppe können im Fersenbereich überwiegend innenseitig oder überwiegend aussenseitig und im Ballenbereich demgegenüber umgekehrt angeordnet sein Je nach Belastungsmuster sind auch andere Anordnungen möglich

Die Ausgestaltung der Elemente kann z B derart sein, dass die Elemente der ersten Gruppe um 5-7 mm, vorzugsweise um 6 mm gegenüber der Stoppfläche und um 1 - 3 mm, vorzugsweise um 2 mm, gegenüber den Elementen der zweiten Gruppe nach unten vorstehen.

Um die Elemente der ersten Gruppe durch vertikale Verformung in Flucht mit der Stoppfläche zu bringen, können beispielsweise Kräfte von 170 - 190 N, vorzugsweise 180 N erforderlich sein Um sie durch horizontale Verformung in Flucht mit der Stoppfläche zu bringen können beispielsweise Kräfte von 35 - 45 N, vorzugsweise 40 N, erforderlich sein

Um die Elemente der zweiten Gruppe durch vertikale Verformung in Flucht mit der Stoppfläche zu bringen, können beispielsweise Kräfte von 140 - 160 N, vorzugsweise 150 N, erforderlich sein, Um sie durch horizontale Verformung in Flucht mit der Stoppfläche zu bringen, können beispielsweise Kräfte von 45 - 55 N, vorzugsweise 50 N, erforderlich sein.

Die Elemente können podestförmig, rotationssymmetrisch, aber auch oval oder eckig ausgebildet sein. Oberhalb eines vorzugsweise ebenen oder leicht gewölbten Bodens sind sie vorzugsweise hohl. Gegenüber der Stoppfläche sind sie allseitig vorzugsweise von einer Nut umgeben, in die sie zumindest teilweise hinein verformbar sind. Die Elemente der ersten Gruppe können weiter nach unten über die Stoppfläche vorstehen als die Elemente der zweiten Gruppe, indem sie gegenüber diesen beispielsweise einen dickeren Boden aufweisen. Der Boden wenigstens eines Elements der ersten Gruppe kann z.B. durch ein aufgeklebtes Pad verdickt sein. Die Elemente können aus einem Elastomer bestehen, das im Hinblick auf die auftretenenden Belastungen ausreichend widerstandsfähig ist und auch über guten Grip verfügt.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: unter a) eine erfindungsgemässe Laufsohle mit zwei Gruppen von Elementen und unter b) einen Schnitt A-A' durch die laufsohle und die Elemente;
- Fig. 2: einen Schnitt durch ein Element unter a) vor der Verformung, unter b) bei vertikaler Verformung und unter c) bei vertikaler und horizontaler Verformung;
- Fig. 3: den Schnitt A-A' aus Fig. 1a) mit durch Pads verdickte Elemente; und
- Fig. 4: eine erfindungsgemässe Laufsohle mit zwei Gruppen von Elementen, unter a) - d) verschiedene Anordnungen der Gruppen.

### WEGE ZUR AUSFÜHRUNG DER ERFINDUNG

In Fig; 1a) ist die Lauffläche einer erfindungsgemassen Laufsahle in Ansicht von unten (Untersicht) gezeigt Die Laufsohle weist im Fersenbereich 1a und im Balienbereich 1b mehrere podestförmige, rotationssymmetrische Elemente 2a 2b auf Im Fersenbereich 1a sind vier Elemente 2a derart angeordnet, dass jeweils zwei innenseitig aussenseitig, vorne und hinten liegen Im Balienbereich 1b sind sieben Elemente 2b angeordnet, von welchen drei innenseitig und drei aussenseitig liegen Das siebte Element liegt in der Mitte im vorderen Bereich Die zwei vordersten Elemente sind nahe am Zehenbereich der Laufsohle angeordnet Der Bereich der Laufsohle, welcher zwischen dem Fersenbereich 1a und dem Ballenbereich 1 b liegt, weist keine Elemente auf.

Die Elemente 2a, 2b sind jeweils allseitig von einer Stoppflache 3 umgeben Zwischen den Elementen 2a, 2b und der Stoppfläche 3 ist eine Nut 4 vorhanden, weiche die Elemente 2a, 2b allseitig umgibt

Fig 1b) zeigt einen Schnitt A-A' durch die Laufsohle aus Fig 1a. An der Unterseite eines Laufschuhs bzw an deren Zwischensohle 5 ist eine Lage oder Schicht 6 aus einem elastisch deformierbaren Material wie Phylon oder Polyurethan angebracht. Die Zwischensohle 5 weist in den Bereichen der Elemente 2a, 2b Aussparungen auf Die Lage 6 ist einstückig aus einem widerstandsfähigen Elastomer geformt und bildet die Stoppflache 3 und die Elemente 2a, 2b Die Lage 6 kann auch aus mehreren Stucken geformt sein Zwischen der Stoppfläche 3 und den Elementen 2a, 2b befindet sich jeweils die Nut 4 Die Elemente 2a, 2b stehen im unbelasteten Zustand gegenüber der Stoppflache 3 nach unten vor Sie weisen einen ebenen oder leicht gewölbten Boden 7 auf Zwischen dem ebenen Boden 7 und der Zwischensohle 6 ist im Bereich der Aussparungen ein Hohlraum 8 vorhanden Im Bereich der Stoppfläche 3 ist die Lage 6 direkt auf der Zwischensohle 5 aufgebracht

Die Elemente 2a 2b sind in eine erste Gruppe 2a und in eine zweite Gruppe 2b aufgeteilt im unbelasteten Zustand stehen die Elemente der ersten Gruppe 2a um 5 - 7 mm vorzugweise um 6 mm gegenüber der Stoppflache 3 und um 1 - 3 mm, vorzugsweise um 2 mm, gegenüber den Elementen der zweiten Gruppe 2b nach unten vor

Wie in den Fig 2a) bis c) gezeigt sind die Elemente 2a, 2b der Laufsohle beim Auftreten auf den Boden 10 vertikal (Fig 2b)) und/oder nach allen Seiten horizontal (Fig 2c)) verformbar Durch die beim Auftreten auf sie einwirkenden Kräfte werden sie bis in Flucht mit der Stoppfläche 3 zusammengedruckt und/oder seitlich in die Nut 4 hinein verformt gedruckt, wobei in Bezug auf die Elemente der ersten Gruppe 2a um mindestens 10 N mehr Kraft als in Bezug auf die Elemente der zweiten Gruppe 2b erforderlich ist, um sie durch vertikale Verformung in Flucht mit der Stoppfläche 3 zu bringen Um sie durch horizontal Verformung in Flucht mit der Stoppfläche 3 zu bringen, ist in Bezug auf die Elemente der ersten Gruppe 2a um mindestens N weniger Kraft als in Bezug auf die Elemente der zweiten Gruppe 2b erforderlich.

In Bezug auf die vertikale Verformung sind bei den Elementen der ersten Gruppe 2a Kräfte von 170 - 190 N, vorzugsweise 180 N, erforderlich, um sie in Flucht mit der Stoppfläche 3 zu bringen Bei den Elementen der zweiten Gruppe 2b sind hingegen geringere Kräfte von 140 - 160 N, vorzugsweise 150 N, erforderlich. Der Unterschied in diesen Kräften von mindestens 10 N wird hauptsächlich erreicht, indem die Elemente der ersten Gruppe 2a weiter nach unten vorstehen, als die Elemente der zweiten Gruppe 2b Auf diese Weise ist der zu überwindende Weg, bis der Boden 7 des Elements der ersten Gruppe 2a mit der Stoppfläche 3 in Flucht gebracht ist, und somit die notwendige Kraft, grosser

Umgekehrt verhält es sich mit den Kräften für die horizontale Verformung In Bezug auf die horizontale Verformung sind bei den Elementen der ersten Gruppe 2a Kräfte von 35 - 45 N, vorzugsweise 40 N, erforderlich, um sie in Flucht mit der Stoppfläche 3 zu bringen Bei den Elementen der zweiten Gruppe 2b sind Kräfte von 45 - 55 N, vorzugsweise 5 N erforderlich, um sie in Flucht mit der Stoppfläche 3 zu bringen Auch dieser Unterschied in den Kräften von mindestens 5 N wird hauptsächlich erreicht indem die Elemente der ersten Gruppe 2a weiter nach unten vorstehen, als die Elemente der zweiten Gruppe 2b Auf diese Weise ist die Hebelwirkung bei den höheren Elementen der Gruppe 2a grosser, womit auch weniger Kraft für die Verformung aufgewendet werden muss.

Dass die Elemente der ersten Gruppe 2a weiter nach unten über die Stoppfläche 3 vorstehen als die Elemente der zweiten Gruppe 2b, wird erreicht, indem sie gegen diesen z B einen dickeren Boden 7 aufweisen Der selbe Effekt wird auch erreicht, wenn der Boden 7 der Elemente der ersten Gruppe 2a durch ein aufgelegtes Pad 9 verdickt ist wie in Fig. 3 gezeigt.

Die Fig. 4a) - d) zeigen in gleicher Darstellung wie Fig. 1a) erfindungsgemässe Laufsohlen mit den zwei Gruppen von Elementen 2a 2b in unterschiedlichen Anordnungen, wobei jeweils nur die Sohlen für einen linken Schuh dargestellt sind Es versteht sich, dass der jeweils zugehörige rechte Schuh mit einer im Regelfall spiegelbildlichen Anordnung versehen sein sollte, wobei für Läufer mit unterschiedlichen Fussen oder Fussstellungen der linke und der rechter Schuh individuell auch unterschiedlich ausgebildet sein konnte Die Elemente der ersten Gruppe 2a sind durch eine Schraffur gekennzeichnet. Die Elemente der zweiten Gruppe 2b weisen keine Schraffur auf

In Fig. 4a) sind die Elemente der ersten Gruppe 2a im Fersenbereich 1a und die Elemente der zweiten Gruppe 2b im Ballenbereich 1b angeordnet. Diese Anordnung ist vor allem geeignet für Langstreckenläufer, die auf der Ferse "landen" und über den Ballen abrollen Sie benötigen zur Abfederung und Dampfung der ersten hohen Belastungsspitze im Fersenbereich einen grossen vertikalen Federweg in Kombination mit einer leichten horizontalen Verformbarkeit wegen der in dieser Phase ebenfalls grossen horizontalen Komponente Diese Anforderungen werden gerade durch die Elemente der ersten Gruppe 2a erfüllt Beim nachfolgenden Abrollen ist die Belastung durch die wirkenden Kräfte geringer, so dass hierbei die Elemente der zweiten Gruppe 2b von ihrer vertikalen und horizontalen Verformbarkeit her günstiger sind und auch als angenehmer empfunden werden. Die Anordnung von Fig. 4a) ist auch für normales Gehen geeignet.

In den Fig. 4b) - d) sind Elemente der ersten Gruppe 2a auch im Ballenbereich 1b und umgekehrt Elemente der zweiten Gruppe 2b auch im Fersenbereich 1a angeordnet Immer noch überwiegen allerdings die Elemente der ersten Gruppe 2a im Fersenbereich 2a und die Elemente der zweiten Gruppe 2b im Ballenbereich 1b.

In Fig. 4b) sind zusätzlich die Elemente der ersten Gruppe 2a überwiegend innenseitig und die Elemente der zweiten Gruppe 2b überwiegend aussenseitig angeordnet. Diese Anordnung ist speziell für Innenfussläufer geeignet.

Fig. 4c) zeigt eine Fig. 4b) entsprechende Ausführungsform jedoch mit überwiegend aussenseitiger Anordnung der Elemente der ersten Gruppe 2a bzw. überwiegend innenseitiger Anordnung der Elemente der zweiten Gruppe 2b, welche für Aussenfussläufer besser geeignet ist.

In Fig. 4d) sind die Elemente der ersten Gruppe 2a im Fersenbereich 1a überwiegend aussenseitig und im Ballenbereich 1b demgegenüber umgekehrt überwiegend innenseitig angeordnet. Diese Anordnung ist günstig für Läufer, die quer über den Fuss von hinten aussen nach vorn innen abrollen. Für ein wahrscheinlich eher seiten vorkommendes Abrollverhalten von hinten innen nach vor aussen könnten die Elemente der ersten Gruppe 2a im Fersenbereich 1a auch überwiegend innenseitig und im Ballenbereich 1b überwiegend aussenseitig angeordnet sein.

Weitere Verteilungsmuster der unterschiedlichen Elemente sind natürlich ebenfalls möglich, wobei den spezifischen Bewegungsabläufen bei unterschiedlichen Sportarten Rechnung getragen werden kann. Schliesslich wäre es möglich, weitere Elemente mit noch anderen Charakteristiken zusätzlich vorzusehen.

### BEZEICHNUNGSLISTE

- 1a: Fersenbereich
- 1b: Ballenbereich
- 2a: Element der ersten Gruppe
- 2b: Element der zweiten Gruppe
- 3: Stoppfläche
- 4: Nut
- 5: Zwischensohle
- 6: Lage
- 7: Boden
- 8: Hohlraum
- 9: Pad
- 10: Boden

## Patentansprüche

1. Laufsohle, bei welcher im Fersen- und im Ballenbereich (1a, 1b) mehrere Elemente (2a, 2b) gegenüber einer sie jeweils allseitig umgebenden Stoppfläche (3) nach unten vorstehen welche durch die beim Laufen auf sie einwirkenden Kräfte bis in Flucht mit der Stoppfläche (3) vertikal und/oder nach allen Seiten horizontal verformbar sind **dadurch gekennzeichnet, dass** wenigstens zwei Gruppen von Elementen (2a, 2b) vorhanden sind,
wobei in Bezug auf die Elemente einer ersten Gruppe (2a) um mindestens 10 N mehr Kraft als in Bezug auf die Elemente einer zweiten Gruppe (2b) erforderlich ist, um sie durch vertikale Verformung in Flucht mit der Stoppfläche (3) zu bringen
und wobei in Bezug auf die Elemente der ersten Gruppe (2a) um mindestens 5 N weniger Kraft als in Bezug auf die Elemente der zweiten Gruppe (2b) erforderlich ist, um sie durch horizontale Verformung in Flucht mit der Stoppfläche (3) zu bringen

2. Laufsohle nach Anspruch 1, **dadurch gekennzeichnet,**
**dass** in Bezug auf die Elemente der ersten Gruppe (2a) um mindestens 20 N, vorzugsweise um 30 N, mehr Kraft als in Bezug auf die Elemente der zweiten Gruppe (2b) erforderlich ist, um sie durch vertikale Verformung in Flucht mit der Stoppfläche (3) zu bringen
und **dass** in Bezug auf die Elemente der ersten Gruppe (2a) um mindestens 7.5 N vorzugsweise 10 N, weniger Kraft als in Bezug auf die Elemente der zweiten Gruppe (2b) erforderlich ist, um sie durch horizontale Verformung in Flucht mit der Stoppfläche (3) zu bangen.

3. Laufsohle nach einem der Anspruche 1 oder 2, **dadurch gekennzeichnet, dass** die Elemente der ersten Gruppe (2a) im Fersenbereich (1a) und die Elemente der zweiten Gruppe (2b) im Ballenbereich (1b) überwiegen.

4. Laufsohle nach einem der Ansprüche 1 - 3, **dadurch gekennzeichnet, dass** die Elemente der ersten Gruppe (2a) im Fersen- und im Ballenbereich (1a, 1b) jeweils überwiegend innenseitig oder überwiegen aussenseitig angeordnet sind.

5. Laufsohle nach einem der Ansprüche 1 - 3, **dadurch gekennzeichnet, dass** die Elemente der ersten Gruppe (2a) im Fersenbereich (1a) überwiegend innenseitig oder überwiegend aussenseitig und im Ballenbereich (1b) demgegenüber umgekehrt angeordnet sind.

6. Laufsohle nach einem der Ansprüche 1 - 5, **dadurch gekennzeichnet dass** die Elemente der ersten Gruppe (2a) um 5 - 7 mm, vorzugsweise um 6 mm gegenüber der Stoppfläche (3) und um 1 - 3 mm, vorzugsweise um 2 mm, gegenüber den Elementen der zweiten Gruppe (2b) nach unten vorstehen

7. Laufsohle nach einem der Ansprüche 1 - 6 **dadurch gekennzeichnet, dass** in Bezug auf die Elemente der ersten Gruppe (2a)
170 - 190 N vorzugsweise 180 N erforderlich sind, um sie durch vertikale Verformung in Flucht mit der Stoppfläche (3) zu bringen
und 35 - 45 N vorzugsweise 40 N, erforderlich sind, um sie durch horizontale Verformung in Flucht mit der Stoppfläche (3) zu bringen.

8. Laufsohle nach einem der Ansprüche 1 - 7, **dadurch gekennzeichnet, dass** in Bezug auf die Elemente der zweiten Gruppe (2b)
140 - 160 N, vorzugsweise 150 N, erforderlich sind um sie durch vertikale Verformung in Flucht mit der Stoppfläche (3) zu bringen
und 45 - 55 N. vorzugsweise 50 kp, erforderlich sind, um sie durch horizontale Verformung in Flucht mit der Stoppfläche (3) zu bringen.

9. Laufsohle nach einem der Ansprüche 1 - 8, **dadurch gekennzeichnet**, die Elemente (2a 2b) podestförmig, vorzugsweise rotationssymmetrisch, oberhalb eines vorzugsweise ebenen Bodens (7) hohl und gegenüber der Stoppfläche (3) allseitig von einer Nut (4) umgeben sind, in die sie zumindest teilweise hinein verformbar sind

10. Laufsohle nach Anspruch 9, **dadurch gekennzeichnet, dass** die Elemente der ersten Gruppe (2a) weiter nach unten über die Stoppfläche (3) vorstehen als die Elemente der zweiten Gruppe (2b), indem sie gegenüber diesen einen dickeren Boden (7) aufweisen.

11. Laufsohle nach Anspruch 10, **dadurch gekennzeichnet, dass** der Boden wenigstens eines Elements der ersten Gruppe (2a) durch ein aufgeklebtes Pad (9) verdickt ist.

## Claims

1. An outsole, with which, in the heel and in the ball-of-the-foot region (1a, 1 b), a plurality of elements (2a, 2b) project downwards in relation to a stop surface (3) which encompasses them on all sides, which elements, as a result of the forces acting thereon when running, are deformable vertically and/or horizontally on all sides until they are in line with the stop surface (3), **characterized in that** at least two groups of elements (2a, 2b) are provided,
wherein, with regard to the elements of a first group (2a), at least 10 N more force is required than with regard to the elements of a second group (2b) to bring them in line with the stop surface (3) as a result of vertical deformation,
and wherein, with regard to the elements of the first group (2a), at least 5 N less force is required than with regard to the elements of the second group (2b) to bring them in line with the stop surface (3) as a result of horizontal deformation.

2. The outsole as claimed in claim 1, **characterized in that**
with regard to the elements of the first group (2a), at least 20 N, preferably 30 N, more force is required than with regard to the elements of the second group (2b) to bring them in line with the stop surface (3) as a result of vertical deformation,
and that, with regard to the elements of the first group (2a), at least 7.5 N, preferably 10 N, less force is required than with regard to the elements of the second group (2b) to bring them in line with the stop surface (3) as a result of horizontal deformation.

3. The outsole as claimed in one of claims 1 or 2, **characterized in that** the elements of the first group (2a) predominate in the heel region (1a) and the elements of the second group (2b) in the ball-of-the-foot region (1b).

4. The outsole as claimed in one of claims 1 - 3, **characterized in that** the elements of the first group (2a) in the heel and in the ball-of-the-foot region (1a, 1 b) are in each case arranged predominantly on the inside or predominantly on the outside.

5. The outsole as claimed in one of claims 1 - 3, **characterized in that** the elements of the first group (2a) in the heel region (1a) are arranged predominantly on the inside or predominantly on the outside, and reversed with respect thereto in the ball-of-the-foot region (1b).

6. The outsole as claimed in one of claims 1 - 5, **characterized in that** the elements of the first group (2a) project downwards by 5 - 7 mm, preferably by 6 mm, in relation to the stop surface (3), and by 1 - 3 mm, preferably by 2 mm, in relation to the elements of the second group (2b).

7. The outsole as claimed in one of claims 1 - 6, **characterized in that**, with regard to the elements of the first group (2a)
170 - 190 N, preferably 180 N, are required to bring them in line with the stop surface (3) as a result of vertical deformation,
and 35 - 45 N, preferably 40 N, are required to bring them in line with the stop surface (3) as a result of horizontal deformation.

8. The outsole is claimed in one of claims 1 - 7, **characterized in that**, with regard to the elements of the second group (2b)
140 - 160 N, preferably 150 N, are required to bring them in line with the stop surface (3) as a result of vertical deformation,
and 45 - 55 N, preferably 50 kp, are required to bring them in line with the stop surface (3) as a result of horizontal deformation.

9. The outsole as claimed in one of claims 1 - 8, **characterized in that** the elements (2a, 2b) are in the form of a pedestal, preferably rotationally symmetrical, hollow above a preferably flat base (7) and are encompassed on all sides in relation to the stop surface (3) by a groove (4) into which they are at least partially deformable.

10. The outsole as claimed in claim 9, **characterized in that** the elements of the first group (2a) project further downwards over the stop surface (3) than the elements of the second group (2b), **in that** they have a thicker base (7) in comparison thereto.

11. The outsole as claimed in claim 10, **characterized in that** the base of at least one element of the first group (2a) is thickened by a glued-on pad (9).

## Revendications

1. Semelle d'usure dans laquelle, dans la région du talon et dans la région de la plante de pied (1a, 1 b), plusieurs éléments (2a, 2b) font saillie vers le bas par rapport à une surface d'arrêt (3) qui les entoure de tous côtés, et peuvent se déformer verticalement et/ou horizontalement de tous les côtés jusqu'à être à l'affleurement de la surface d'arrêt (3), sous l'action de forces qui agissent sur eux lors de la marche, **caractérisée en ce qu'**elle comporte au moins deux groupes d'éléments (2a, 2b),
au moins 10 N de plus de force étant nécessaires en ce qui concerne les éléments d'un premier groupe (2a) qu'en ce qui concerne les éléments d'un second groupe (2b) pour les placer à l'affleurement de la surface d'arrêt (3) par une déformation verticale,
et au moins 5 N de moins de force étant nécessaires en ce qui concerne les éléments du premier groupe (2a) qu'en ce qui concerne les éléments du second groupe (2b) pour les placer à l'affleurement de la surface d'arrêt (3) par une déformation horizontale.

2. Semelle d'usure selon la revendication 1, **caractérisée**
**en ce qu'**au moins 20 N, de préférence 30 N, de plus de force sont nécessaires en ce qui concerne les éléments du premier groupe (2a) qu'en ce qui concerne les éléments du second groupe (2b) pour les placer à l'affleurement de la surface d'arrêt (3) par une déformation verticale,
et **en ce qu'**au moins 7,5 N, de préférence 10 N, de moins de force sont nécessaires en ce qui concerne les éléments du premier groupe (2a) qu'en ce qui concerne les éléments du second groupe (2b) pour les placer à l'affleurement de la surface d'arrêt (3) par une déformation horizontale.

3. Semelle d'usure selon l'une des revendications 1 ou 2, **caractérisée en ce que** les éléments du premier groupe (2a) sont prédominants dans la région du talon (1a) et les éléments du deuxième groupe (2b) sont prédominants dans la région de la plante du pied (1b).

4. Semelle d'usure selon l'une des revendications 1 à 3, **caractérisée en ce que** les éléments du premier groupe (2a) sont disposés principalement sur le côté intérieur ou principalement sur le côté extérieur dans la région du talon et dans la région de la plante de pied (1a, 1 b) selon le cas.

5. Semelle d'usure selon l'une des revendications 1 à 3, **caractérisée en ce que** les éléments du premier groupe (2a) sont disposés principalement sur le côté intérieur ou principalement sur le côté extérieur dans la région du talon (1a) et dans la disposition inverse dans la région de la plante de pied (1b).

6. Semelle d'usure selon l'une des revendications 1 à 5, **caractérisée en ce que** les éléments du premier groupe (2a) font saillie vers le bas de 5 à 7 mm, de préférence de 6 mm, par rapport à la surface d'arrêt (3) et de 1 à 3 mm, de préférence de 2 mm, par rapport aux éléments du second groupe (2b).

7. Semelle d'usure selon l'une des revendications 1 à 6, **caractérisée en ce qu'**en ce qui concerne les éléments du premier groupe (2a),
170 à 190 N, de préférence 180 N, sont nécessaires pour les placer à l'affleurement de la surface d'arrêt (3) par une déformation verticale,
et 35 à 45 N, de préférence 40 N, sont nécessaires pour les placer à l'affleurement de la surface d'arrêt (3) par une déformation horizontale.

8. Semelle d'usure selon l'une des revendications 1 à 7, **caractérisée en ce qu'**en ce qui concerne les éléments du second groupe (2B),
140 à 160 N, de préférence 150 N, sont nécessaires pour les placer à l'affleurement de la surface d'arrêt (3) par une déformation verticale,
et 45 à 55 N, de préférence 50 kp, sont nécessaires pour les placer à l'affleurement de la surface d'arrêt (3) par une déformation horizontale.

9. Semelle d'usure selon l'une des revendications 1 à 8, **caractérisée en ce que** les éléments (2a, 2b) sont en forme de pieds, ayant de préférence une symétrie de révolution, creux au-dessus d'un fond (7) qui est de préférence plan, et sont entourés de tous côtés relativement à la surface d'arrêt (3), par une gorge (4) dans le creux de laquelle ils peuvent se déformer au moins partiellement.

10. Semelle d'usure selon la revendication 9, **caractérisée en ce que** les éléments du premier groupe (2a) font saillie plus loin vers le bas au-delà de la surface d'arrêt (3) que les éléments du second groupe (2b), par le fait qu'ils présentent un fond plus épais (7) que ces derniers.

11. Semelle d'usure selon la revendication 10, **caractérisée en ce que** le fond d'au moins un élément du premier groupe (2a) est épaissi par un patin collé (9).
